# EUROPÄISCHE PATENTSCHRIFT

(11) **EP 2 810 289 B1**
(45) Veröffentlichungstag und Bekanntmachung des Hinweises auf die Patenterteilung: **04.05.2016**
(21) Anmeldenummer: 12709061.1
(22) Anmeldetag: 09.03.2012
(51) Int. Cl.: H01H 9/54, H01H 33/59

(54) **VERFAHREN ZUM ZUSCHALTEN EINES GLEICHSPANNUNGSNETZABSCHNITTS MITTELS EINES GLEICHSPANNUNGSSCHALTERS**
METHOD FOR CONNECTING A DIRECT CURRENT NETWORK SECTION BY MEANS OF DC CURRENT SWITCH
PROCÉDÉ DE COMMUTATION D'UN TRONÇON DE RÉSEAUX DE TENSION CONTINUE AU MOYEN D'UN INTERRUPTEUR DE TENSION CONTINUE

(43) Veröffentlichungstag der Anmeldung: 10.12.2014
(73) Patentinhaber: Siemens Aktiengesellschaft, 80333 München (DE)
(72) Erfinder: ERGIN, Dominik, 91083 Baiersdorf (DE); SCHÖN, Andre, 95447 Bayreuth (DE)
(86) Internationale Anmeldenummer: PCT/EP2012/054125
(87) Internationale Veröffentlichungsnummer: WO 2013/131580

(56) Entgegenhaltungen:
- WO-A1-2011/057675
- DE-A1-102008 057 874
- DE-U1-202009 004 198
- US-A1- 2003 193 770
- VAN GELDER P ET AL: "Zero volt switching hybrid DC circuit breakers", INDUSTRY APPLICATIONS CONFERENCE, 2000. CONFERENCE RECORD OF THE 2000 IEEE 8-12 OCTOBER 2000, PISCATAWAY, NJ, USA,IEEE, Bd. 5, 8. Oktober 2000 (2000-10-08), Seiten 2923-2927, XP010521702, ISBN: 978-0-7803-6401-1

## Beschreibung

Die Erfindung betrifft ein Verfahren zum Zuschalten eines Gleichspannungsnetzabschnitts mittels eines Gleichspannungsschalters.

Der weltweit steigende Energiebedarf und die gleichzeitig gewünschte Verringerung des CO₂-Ausstoßes machen so genannte erneuerbare Energien immer attraktiver. Quellen erneuerbarer Energien sind beispielsweise seeseitig aufgestellte Windkraftanlagen oder aber Photovoltaikkraftanlagen in sonnenreichen Wüstenbereichen. Um die so erzeugte Energie ökonomisch nutzen zu können, kommt der Anbindung der erneuerbaren Energiequellen an ein Landversorgungsnetz eine immer größere Bedeutung zu. Vor diesem Hintergrund wird die Errichtung und der Betrieb eines vermaschten Gleichspannungsnetzes immer stärker diskutiert. Voraussetzung hierfür ist jedoch, dass Kurzschlussströme, die in einem solchen vermaschten Gleichspannungsnetz auftreten können, schnell und zuverlässig abgeschaltet werden können. Hierzu sind jedoch Gleichspannungsschalter erforderlich, die bisher am Markt nicht verfügbar sind. Aus dem Stand der Technik sind unterschiedliche Konzepte für einen solchen Gleichspannungsschalter bekannt.

In der DE 694 08 811 T2 ist ein Gleichspannungsschalter beschrieben, bei dem zwei mechanische Schalter in Reihe geschaltet sind. Die aus den beiden mechanischen Schaltern bestehende Reihenschaltung ist durch einen Ableiter sowie einen Kondensator vor hohen Überspannungen geschützt. Lediglich einem der mechanischen Schalter ist ein ein- und abschaltbarer Leistungshalbleiterschalter parallel geschaltet. Beim Öffnen der mechanischen Schalter entsteht ein Lichtbogen. Die an dem Lichtbogen abfallende Spannung zündet den Leistungshalbleiterschalter, wodurch der parallele geöffnete mechanische Schalter kurzgeschlossen wird. Der Lichtbogen erlischt. Der über den Leistungshalbleiterschalter geführte Strom kann nun durch entsprechende Ansteuerung des Leistungshalbleiters unterbrochen werden.

In der US 5,999,388 ist ein Gleichspannungsleistungsschalter beschrieben, der seriell in eine Gleichspannungsleitung integrierbar ist. Er besteht aus einer Reihenschaltung von ein- und abschaltbaren Leistungshalbleiterschaltern, denen jeweils eine gegensinnige Freilaufdiode parallel geschaltet ist. Weiterhin ist parallel zu jedem Leistungshalbleiterschalter ein Ableiter, beispielsweise ein Varistor, zur Spannungsbegrenzung geschaltet. Der vorbekannte Gleichspannungsschalter ist rein elektronisch ausgeführt und schaltet somit im Vergleich zu marktüblichen mechanischen Schaltern erheblich schneller. Innerhalb weniger Mikrosekunden kann ein über den Gleichspannungsschalter fließender Kurzschlussstrom unterbrochen werden. Nachteilig ist jedoch, dass auch der Betriebsstrom über die Leistungshalbleiterschalter geführt werden muss. Hierdurch entstehen hohe Übertragungsverluste.

Die WO 2011/141055 offenbart einen Gleichspannungsschalter, der seriell in einen Pol eines Hochspannungsgleichstromnetzes geschaltet werden kann. Der Gleichspannungsschalter besteht aus einem mechanischen Schalter in Reihe zu einem Leistungshalbleiterschalter, dem wieder eine gegensinnige Freilaufdiode parallel geschaltet ist. Parallel zur Reihenschaltung aus Leistungshalbleiterschalter und mechanischem Schalter sind eine Reihenschaltung aus Spule und Kondensator, also ein LC-Zweig sowie ein Ableiter, geschaltet, der die über dem LC-Zweig abfallende Spannung begrenzt. Auch dem Leistungshalbleiterschalter ist ein Ableiter parallel geschaltet. Nach dem Öffnen des mechanischen Schalters wird der Leistungshalbleiterschalter mit der Eigenfrequenz des LC-Zweigs ein- und ausgeschaltet. Hierdurch wird eine Schwingung und schließlich ein Stromnulldurchgang im mechanischen Schalter erzeugt, so dass der entstehende Lichtbogen gelöscht werden kann.

In der Veröffentlichung von J. Heffner und B. Jacobssen "Proactive Hybrid HVDC Breakers - A Key Innovation for Reliable HVDC Grids", Symposium "The Electric Power System of the Future - Integrating Super-Grids and Micro-Grids International Symposium", Bologna, Italy, 13.-15. September 2011, Seite 264 ff. ist ebenfalls ein Gleichspannungsschalter offenbart. Der dort beschriebene Gleichspannungsschalter weist einen Betriebsstrompfad mit einem mechanischen Schalter sowie einen Abschaltstrompfad auf, der dem Betriebsstrompfad parallel geschaltet ist. In dem Abschaltstrompfad ist eine Reihenschaltung von Leistungshalbleiterschaltern angeordnet, denen jeweils eine Freilaufdiode gegensinnig parallel geschaltet ist. Die aus Leistungshalbleiterschalter und Freilaufdiode bestehenden Schalteinheiten sind antiseriell angeordnet, wobei die abschaltbaren Leistungshalbleiterschalter in Reihe angeordnet sind und für jeden Leistungshalbleiterschalter ein entsprechender Leistungshalbleiterschalter mit entgegengesetzter Durchlassrichtung vorgesehen ist. Auf diese Art und Weise kann der Strom in beiden Richtungen im Abschaltstrompfad unterbrochen werden. Im Betriebsstrompfad ist neben dem mechanischen Schalter auch ein elektronischer Hilfsschalter in Reihe zum mechanischen Schalter angeordnet. Im Normalbetrieb fließt der Strom über den Betriebsstrompfad und somit über den elektronischen Hilfsschalter sowie über den geschlossenen mechanischen Schalter, da die Leistungshalbleiterschalter des Abschaltstrompfades einen erhöhten Widerstand für den Gleichstrom darstellen. Zum Unterbrechen beispielsweise eines Kurzschlussstromes wird der elektronische Hilfsschalter in seine Trennstellung überführt. Hierdurch steigt der Widerstand im Betriebsstrompfad an, so dass der Gleichstrom in den Abschaltstrompfad kommutiert. Der schnelle mechanische Trennschalter kann daher stromlos geöffnet werden. Der über den Abschaltstrompfad geführte Kurzschlussstrom kann durch die Leistungshalbleiterschalter unterbrochen werden. Zur Aufnahme der im Gleichspannungsnetz gespeicherten und beim Schalten abzubauenden Energie sind Ableiter vorgesehen, die den Leistungshalbleiterschaltern des Abschaltstrompfades jeweils parallel geschaltet sind.

Wird einem fehlerbehafteten Gleichspannungsnetzabschnitt mittels eines der vorbekannten Gleichspannungsschalter eine hohe Gleichspannung aufgeschaltet, kann es in Folge der dann auftretenden extrem hohen Einschaltströme zu unerwünschten Beschädigungen der Bauteile im fehlerhaften Gleichspannungsnetzabschnitt kommen.

Dokument DE 10 2008 057 874 A offenbart ebenfalls ein solches Verfahren.
Aufgabe der Erfindung ist es daher, ein Verfahren bereitzustellen, mit dem bereits während des Zuschaltens eines Netzabschnitts ein Fehler im Netzabschnitt, beispielsweise ein Kurzschluss, erkannt werden kann, so dass Gegenmaßnahmen frühzeitig eingeleitet werden können.
Die Erfindung löst diese Aufgabe durch ein Verfahren zum Zuschalten eines Gleichspannungsnetzabschnitts mittels eines zwei Anschlussklemmen aufweisenden Gleichspannungsschalters, der einen Betriebsstrompfad mit einem mechanischen Schalter und einen den mechanischen Schalter überbrückenden Abschaltstrompfad aufweist, in dem wenigstens ein ein- und abschaltbarer Leistungshalbleiterschalter angeordnet ist, wobei der Abschaltstrompfad einen größeren elektrischen Widerstand aufweist als der von ihm überbrückte Abschnitt des Betriebsstrompfades, bei dem der mechanische Schalter geöffnet und ein Stromfluss in dem Abschaltstrompfad durch geeignete Ansteuerung des oder der Leistungshalbleiterschalter blockiert wird, anschließend die erste Anschlussklemme mit einem Pol einer Gleichspannungsquelle und die zweite Anschlussklemme mit einem Pol des Gleichspannungsnetzabschnitts verbunden werden, schließlich der Gleichspannungsnetzabschnitt durch Ansteuerung der Leistungshalbleiterschalter kontrolliert mit Spannung beaufschlagt wird und der mechanische Schalter anschließend geschlossen wird.
Erfindungsgemäß wird der Gleichspannungsnetzabschnitt mit Hilfe eines Gleichspannungsschalters kontrolliert zugeschaltet, der einen Abschaltstrompfad mit ein- und abschaltbaren Leistungshalbleiterschaltern aufweist, wohingegen im Betriebsstrompfad ein mechanischer Schalter angeordnet ist.

Diese als solche bekannte Ausgestaltung des Gleichspannungsschalters ermöglicht, den mechanischen Schalter vor dem Zuschalten des Netzabschnitts in seine Trennstellung zu überführen und ein hartes Zuschalten, also ein Zuschalten durch Schließen des mechanischen Schalters, zu vermeiden. Erfindungsgemäß wird der Strom beim Zuschalten über den Abschaltstrompfad und somit über die ein- und abschaltbaren Leistungshalbleiterschalter geführt. Diese können nun so angesteuert werden, dass der Strom oder die Spannung allmählich, beispielsweise rampenförmig, erhöht wird. Stellt ein im zuzuschaltenden Gleichspannungsnetzabschnitt angeordnetes Schutzgerät das Vorliegen eines Kurzschlussstromes fest, kann das Zuschalten des Netzabschnitts frühzeitig unterbrochen werden, so dass Schäden beim Zuschalten, beispielsweise im Gleichspannungsschalter oder im zuzuschaltenden Gleichspannungsnetzabschnitt selbst, vermieden werden können. Hierzu kommuniziert das Schutzgerät zweckmäßigerweise direkt oder indirekt mit einer Steuerungs- oder Regelungseinheit des Gleichspannungsschalters.

Die Ausgestaltung des mechanischen Schalters ist im Rahmen der Erfindung grundsätzlich beliebig. Wichtig ist jedoch, dass der mechanische Schalter die erforderliche Spannung aufnehmen kann. Darüber hinaus sollte der mechanische Schalter möglichst schnell, als beispielsweise innerhalb eines Zeitfensters von 5 ms ab der Fehlermeldung, öffnen können. Der Gleichspannungsschalter wird erfindungsgemäß in Reihe in einen Pol des Gleichspannungsnetzes geschaltet, wobei eine erste Anschlussklemme des Gleichspannungsschalters mit einem Pol der Gleichspannungsquelle verbunden ist und die andere Anschlussklemme des Gleichspannungsschalters mit einem Pol des Gleichspannungsnetzabschnitts. Bei Normalbetrieb des Gleichspannungsschalters weisen seine Anschlussklemmen in etwa das gleiche Potenzial auf. Die bei einem Erdkurzschluss im Gleichspannungsnetzabschnitt an dem mechanischen Schalter abfallende Spannung entspricht daher der Spannung eines Pols gegenüber dem Erdpotenzial.

Die Ausgestaltung des Abschaltstrompfades, insbesondere der Verschaltung und Anordnung der Leistungshalbleiterschalter, ist im Rahmen der Erfindung grundsätzlich beliebig. So können die Leistungshalbleiterschalter beispielsweise eine Reihenschaltung aus ein- und abschaltbaren Leistungshalbleiterschaltern ausbilden, wobei jedem Leistungshalbleiterschalter eine gegensinnige Freilaufdiode parallel geschaltet ist. Hierbei ist es zweckmäßig jedem Leistungshalbleiterschalter einen Ableiter zur Energieaufnahmen parallel zu schalten. Die Leistungshalbleiterschalter können antiseriell angeordnet sein, wobei die Durchlassrichtung einiger Leistungshalbleiterschalter zu derjenigen von anderen der in Reihe angeordneten Leistungshalbleiterschalter entgegengesetzt ist. Auf diese Weise sind zwei Gruppen von Leistungshalbleiterschaltern ausgebildet, wobei die eine Gruppe für das Abschalten des Stromes in der einen Richtung und die andere Gruppe für das Abschalten des Stromes in der entgegengesetzten Richtung zuständig ist. Eine solche antiserielle Anordnung ist beispielsweise in der eingangs genannten Veröffentlichung von Heffner und Jacobssen beschrieben.

Abweichend hiervon kann jedoch der Abschaltstrompfad auch Submodule mit Energiespeichern, wie beispielsweise Kondensatoren, aufweisen. Auf diese Ausgestaltung des Abschaltstrompfads wird später noch genauer eingegangen.

Zweckmäßigerweise wird der Abschaltstrompfad nach dem Anschluss der Gleichspannungsquelle und vor dem kontrollierten Zuschalten des Gleichspannungsnetzabschnitts mittels eines Ladezweigs, der zweckmäßigerweise einen ohmschen Widerstand aufweist, mit dem Erdpotenzial verbunden. Gemäß dieser vorteilhaften Weiterentwicklung der Erfindung fließt dann ein Strom über die abschaltbaren Leistungshalbleiterschaltern des Abschaltstrompfads gegen Erde ab, der von der Auslegung des ohmschen Widerstands bestimmt ist. Darüber hinaus wird an den Leistungshalbleiterschaltern ein Spannungsabfall erzeugt. Dieser Spannungsabfall ermöglicht beispielsweise eine Energieversorgung der Elektronik der Leistungshalbleiterschalter.

Sind in dem Abschaltstrompfad darüber hinaus Submodule mit eigenen separaten Energiespeichern, wie Kondensatoren und dergleichen vorgesehen, können diese Kondensatoren vor Inbetriebnahme des Gleichspannungsschalters und vor dem kontrollierten Zuschalten des Gleichspannungsnetzabschnitts zunächst aufgeladen werden. Der Ladestrom fließt über den besagten Ladezweig zur Erde hinab. Vorteilhafterweise ist der Ladezweig über einen Schalter mit dem Abschaltstrompfad verbindbar. Der Schalter ist beispielsweise ein elektronischer Schalter. Bevorzugt werden jedoch kostengünstige mechanische Schalter verwendet, deren Einsatz jedoch erst aufgrund des ohmschen Widerstands möglich ist.

Zweckmäßigerweise wird vor dem kontrollierten Zuschalten des Gleichspannungsnetzabschnitts der Abschaltstrompfad mittels eines Ladezweigs, der zweckmäßigerweise einen ohmschen Widerstand aufweist, mit einem Gegenpol der Gleichspannungsquelle verbunden. Gemäß dieser vorteilhaften Weiterentwicklung wird der Abschaltstrompfad nicht wie in den vorherigen Ausführungsbeispielen mit dem Erdpotenzial verbunden, sondern mit dem Gegenpol der Gleichspannungsquelle. Unter dem Begriff "Gegenpol der Gleichspannungsquelle" ist der Pol des Gleichspannungsnetzes zu verstehen, der entgegengesetzt zu dem Pol polarisiert ist, mit dem die Anschlussklemme des Gleichspannungsschalters verbunden ist. Ist beispielsweise der Gleichspannungsschalter seriell in den positiven Pol eines zweipoligen Gleichspannungsnetzes seriell geschaltet, wird der Abschaltstrompfad gemäß dieser zweckmäßigen Weiterentwicklung der Erfindung mit dem negativen Pol verbunden. Diese Verbindung erfolgt beispielsweise mittels eines mechanischen Schalters. Ist die Anschlussklemme mit positiven Pol und der Abschaltstrompfad über den Ladezweig mit dem negativen Pol verbunden, fällt an den abschaltbaren Leistungshalbleiterschaltern eine Spannung ab, die einen Ladestrom treibt. Sind Energiespeicher im Abschaltstrompfad angeordnet, können diese geladen werden. Wesentlich ist, dass vor dem Zuschalten des Gleichspannungsnetzabschnitts der Abschaltstrompfad betriebsfähig in dem Sinne ist, dass der Gleichspannungsnetzabschnitt kontrolliert über die funktionstüchtigen Leistungshalbleiterschalter mit gegebenenfalls geladenen Energiespeichern oder Kondensatoren zugeschaltet werden kann.

Gemäß einer hier bevorzugten Ausgestaltung der Erfindung ist in dem Abschaltstrompfad eine Reihenschaltung aus zweipoligen Submodulen angeordnet, die jeweils einen Energiespeicher und eine Leistungshalbleiterschaltung parallel zum Energiespeicher aufweisen, die so mit den beiden einzigen Submodulanschlussklemmen des Submoduls verschaltet ist, dass bei entsprechender Ansteuerung der Leistungshalbleiterschalter der Leistungshalbleiterschaltung entweder die an dem Energiespeicher abfallende Spannung oder aber eine Nullspannung an den Submodulanschlussklemmen erzeugbar ist. Eine solche modulare Ausgestaltung des Abschaltstrompfads ist aus der Umrichtertechnik bereits bekannt. Umrichter mit einer solchen Topologie werden als "modulare Multilevel-Umrichter" (MMC) bezeichnet. Aufgrund der Reihenschaltung der Submodule ist es möglich, in dem Abschaltstrompfad stufenweise eine Spannung zu erzeugen, wobei die Höhe der Stufen durch die an dem Energiespeicher abfallende Spannung bestimmt wird.

Die Submodule können als Halbbrückenschaltung oder aber als Vollbrückenschaltung ausgebildet sein. Bei einer Halbbrückenschaltung ist dem jeweiligen Energiespeicher des Submoduls eine Reihenschaltung aus zwei ein- und abschaltbaren Leistungshalbleiterschaltern mit jeweils gegensinnig parallelen Freilaufdioden parallel geschaltet, wobei eine erste Submodulanschlussklemme mit dem Potenzialpunkt zwischen den Leistungshalbleiterschaltern und eine zweite Submodulanschlussklemme mit einem Pol des Energiespeichers verbunden ist. Der Energiespeicher ist zweckmäßigerweise ein Kondensator. Statt Parallelschaltung von Leistungshalbleiterschaltern und Freilaufdioden können auch rückwärts leitende Leistungshalbleiterschalter eingesetzt werden. Auch ist es möglich, statt der zwei einzelnen Leistungshalbleiterschaltern zwei Reihenschaltungen von Leistungshalbleiterschalter in der Reihenschaltung einzusetzen. Die Leistungshalbleiter einer Reihenschaltung werden dann synchron angesteuert. Eine Reihenschaltung von gleichzeitig oder synchron angesteuerten Leistungshalbleiterschaltern wirkt dann wie ein einzelner Leistungshalbleiterschalter. Selbstverständlich können dann größere Spannungen geschaltet werden. Dies gilt grundsätzlich auch für die im Folgenden beschriebene Vollbrückenschaltung.

Bei der Vollbrückenschaltung sind zwei Reihenschaltungen aus jeweils zwei ein- und abschaltbaren Leistungshalbleiterschaltern mit gegensinnig parallelen Freilaufdioden vorgesehen. Beide Reihenschaltungen sind wieder dem Energiespeicher parallel geschaltet, wobei jedoch eine erste Submodulanschlussklemme mit dem Potenzialpunkt zwischen den beiden Leistungshalbleiterschaltern der ersten Reihenschaltung und eine zweite Submodulanschlussklemme mit dem Potenzialpunkt zwischen den beiden Leistungshalbleiterschaltern der zweiten Reihenschaltung verbunden ist. Bei einer Vollbrückenschaltung kann nicht nur die an dem Energiespeicher abfallende Spannung oder eine Nullspannung an den Submodulanschlussklemmen erzeugt werden, sondern auch die inverse Energiespeicherspannung. Ferner kann der über die Vollbrücke fließende Strom in beiden Richtungen unterbrochen werden.

Sowohl bei der Halbbrückenschaltung als auch bei der Vollbrückenschaltung ist es wesentlich, dass die Submodule Varistoren oder Ableiter aufweisen. Die Ableiter oder Varistoren sind beispielsweise jeweils einem Energiespeicher parallel geschaltet. Darüber hinaus können jedoch auch ohmsche Widerstände in dem Submodul verbaut sein. Die Ableiter nehmen eine beim Schalten abzubauende, im Gleichspannungsnetz gespeicherte Energie auf.

Auch ist es im Rahmen der Erfindung möglich, dass im Abschaltstrompfad sowohl Vollbrücken- als auch Halbbrückenschaltungen ausgebildet sind. Darüber hinaus kann der Abschaltstrompfad auch weitere abweichend aufgebauten Submodule aufweisen. In dem Abschaltpfad können auch Kommutierungsmittel vorgesehen sein, die dazu dienen, in dem Betriebsstrompfad eine Gegenspannung zu induzieren oder einzuprägen. Solche Kommutierungsmittel sind beispielsweise seriell angeordnete Halbbrückenschaltungen oder aber seriell angeordnete Vollbrückenschaltungen. Die Kommutierungsmittel benötigen keine Varistoren oder Ableiter.

Weitere zweckmäßige Ausgestaltungen und Vorteile der Erfindung sind Gegenstand der nachfolgenden Beschreibung von Ausführungsbeispielen der Erfindung unter Bezug auf die Figuren der Zeichnung, wobei gleiche Bezugszeichen auf gleich wirkende Bauteile verweisen und wobei
- Figur 1: einen möglichen Gleichspannungsschalter zur Durchführung des erfindungsgemäßen Verfahrens,
- Figur 2: einen weiteren beispielhaften Gleichspannungsschalter zur Durchführung des erfindungsgemäßen Verfahrens,
- Figuren 3, 4 und 5: mögliche Ausgestaltungen der Submodule für den Gleichspannungsschalter gemäß Figur 2,
- Figur 6: einen weiteren beispielhaften Gleichspannungsschalter zur Durchführung des erfindungsgemäßen Verfahrens,
- Figur 7: eine Abwandlung des Gleichspannungsschalters gemäß Figur 6,
- Figuren 8 bis 11: ein Ausführungsbeispiel des erfindungsgemäßen Verfahrens durchgeführt mit einem Gleichspannungsschalter gemäß Figur 6 und
- Figuren 12 bis 15: ein weiteres Ausführungsbeispiel des erfindungsgemäßen Verfahrens zeigen, das mit einem Gleichspannungsschalter gemäß Figur 7 durchgeführt wurde.

Figur 1 zeigt ein Beispiel eines ersten Gleichspannungsschalters 1, mit dem das erfindungsgemäße Verfahren durchgeführt werden kann. Der Gleichspannungsschalter 1 weist eine erste Anschlussklemme 2 sowie eine zweite Anschlussklemme 3 auf, zwischen der sich ein Betriebsstrompfad 4 erstreckt. In dem Betriebsstrompfad 4 sind eine Induktivität 5 zum Begrenzen eines Stromflusses, ein mechanischer Schalter 6, ein vergleichsweise schneller mechanischer Schalter 7 sowie ein elektronischer Kommutierungsschalter 8 angeordnet. Der elektronische Kommutierungsschalter 8 weist eine Reihenschaltung aus ein- und abschaltbaren Leistungshalbleiterschaltern 10 auf. Dabei ist jedem Leistungshalbleiterschalter 10 eine Freilaufdiode 11 gegensinnig parallel geschaltet.

Der Gleichspannungsschalter 1 verfügt ferner über einen Abschaltstrompfad 9, der den mechanischen Schalter 7 und den elektronischen Kommutierungsschalter 8 überbrückt und in dem ebenfalls ein- und abschaltbare Leistungshalbleiterschalter 10 angeordnet sind. Jedem ein- und abschaltbaren Leistungshalbleiterschalter 10 ist wieder eine Freilaufdiode 11 gegensinnig parallel geschaltet. Es ist erkennbar, dass die beiden ersten ein- und abschaltbaren Leistungshalbleiterschalter, beispielsweise IGBTs, IGCTs oder dergleichen, die gleiche Durchlassrichtung aufweisen. Dies gilt entsprechend für die zugehörigen Freilaufdioden 11. Die daraufhin folgenden Leistungshalbleiterschalter 10 sind jedoch entgegengesetzt hierzu orientiert. Fließt somit ein Strom von der Anschlussklemme 2 zur Anschlussklemme 3, kann dieser nur von den ersten beiden Leistungshalbleiterschaltern 10 unterbrochen werden. Ein gegensinniger Strom, der also von der Anschlussklemme 3 zur Anschlussklemme 2 fließt, kann jedoch nur von den dritten und vierten Leistungshalbleiterschaltern 10 unterbrochen werden. Mit anderen Worten sind die Leistungshalbleiterschalter 10 antiseriell angeordnet. Sie bilden zwei Gruppen aus, wobei die Durchlassrichtungen der Leistungshalbleiterschalter einer Gruppe gleich orientiert sind, die Durchlassrichtungen der Leistungshalbleiterschalter einer Gruppe ist jedoch zu den Durchlassrichtungen der Leistungshalbleiterschalter 10 der anderen Gruppe entgegengesetzt ausgerichtet. Auf diese Art und Weise ist die Schaltung von Gleichströmen in beiden Richtungen möglich.

Um beim Abschalten des Stromes durch die Leistungshalbleiterschalter 10 die in dem Gleichspannungsnetz gespeicherte Energie aufnehmen zu können, ist den Leistungshalbleiterschaltern 10 ein Ableiter 12 parallel geschaltet. In dem in Figur 1 gezeigten Ausführungsbeispiel ist der Abschaltstrompfad 9 modular aufgebaut und bildet zweipolige Module 13 aus, die in Reihe geschaltet sind. In Figur 1 sind aus Gründen der Übersichtlichkeit lediglich zwei Module 13 erkennbar. Deren Anzahl ist jedoch von der Höhe der jeweiligen Spannung abhängig.

Bei einem Ausführungsbeispiel des erfindungsgemäßen Verfahrens wird zunächst der zuzuschaltende Netzabschnitt mit der Anschlussklemme 3 verbunden. Hierbei ist der schnelle mechanische Schalter 7 geöffnet und die zuvor betriebsbereit gemachten ein- und abschaltbaren Leistungshalbleiterschalter 10 befinden sich in ihrer Trennstellung. Anschließend wird der Schalter 6 geschlossen. Durch zweckmäßige Ansteuerung der ein- und abschaltbaren Leistungshalbleiterschalter, beispielsweise durch eine Pulsweitenmodulation, wird die ausgangsseitig an der Anschlussklemme 3 und somit im angeschlossenen Gleichspannungsnetzabschnitt bereitgestellte Spannung langsam, beispielsweise rampenförmig, hochgefahren. Entspricht die an der Anschlussklemme 3 bereitgestellte Gleichspannung in etwa der eingangsseitig an der Anschlussklemme 2 vorliegenden Gleichspannung, wird der mechanische Schalter 7 geschlossen. Anschließend werden die ein- und abschaltbaren Leistungshalbleiterschalter in ihren leitenden Zustand überführt. Der Gleichspannungsschalter 1 ist nunmehr betriebsbereit. Der Gleichspannungsnetzabschnitt ist zugeschaltet. Der Gleichspannungsschalter ist in Reihe in einem Pol eines Gleichspannungsnetzes angeordnet.

Ein weiterer Gleichspannungsschalter 1 ist in Figur 2 gezeigt. Der in Figur 2 gezeigte Gleichspannungsschalter weist wiederum einen Betriebsstrompfad 4 sowie einen Abschaltstrompfad 9 auf, wobei in dem Betriebsstrompfad 4 ein mechanischer Schalter 7 angeordnet ist, der durch den Abschaltstrompfad 9 überbrückt ist. Im Abschaltstrompfad 9 sind eine Leistungsschalteinheit 14 sowie Kommutierungsmittel 15 in Reihe angeordnet. Ferner ist ein Ladezweig 16 vorgesehen, der einen mechanischen Schalter 17 sowie einen ohmschen Widerstand 18 aufweist und der bei geschlossenem Schalter 17 den Abschaltstrompfad 9 mit einem Erdpotenzial verbindet.

Die Leistungsschalteinheit 14 sowie die Kommutierungsmittel 15 weisen jeweils eine Reihenschaltung aus zweipoligen Submodulen 19 auf. Die Anzahl der Submodule 19 in der Leistungsschalteinheit 14 ist von der zu schaltenden Spannung abhängig. Die Anzahl der Submodule 19 in den Kommutierungsmitteln bestimmt die maximal erzeugbare Gegenspannung.

Beispiele möglicher Submodule 19 für den Gleichspannungsschalter gemäß Figur 2 sind in den Figuren 3, 4 und 5 dargestellt. Im einfachsten Falle handelt es sich bei einem Submodul 19 um einen ein- und abschaltbaren Leistungshalbleiterschalter, dem eine Freilaufdiode gegensinnig parallel geschaltet ist. Jedem Leistungshalbleiterschalter 10 ist ein Ableiter 12 parallel geschaltet. Submodule 19 gemäß Figur 3 kommen jedoch für die Kommutierungsmittel 15 nicht in Betracht, da diese keine Gegenspannung erzeugen können. Hierzu eignen sich jedoch Submodule 19 mit jeweils einem Energiespeicher 20 in Gestalt eines Kondensators. Dem Kondensator oder Energiespeicher 20 ist bei einem Submodul gemäß Figur 4 eine Reihenschaltung 21 aus zwei Leistungshalbleiterschaltern 10 mit gegensinnig parallelen Freilaufdioden 11 parallel geschaltet. Eine erste Submodulanschlussklemme 22 ist mit dem Potenzialpunkt zwischen den Leistungshalbleiterschaltern 10 der Reihenschaltung 21 verbunden. Die andere Submodulanschlussklemme 23 liegt hingegen an einem Pol des unipolaren Kondensators 20 an. Je nach Ansteuerung der ein- und abschaltbaren Leistungshalbleiterschalter 10 ist daher zwischen den Anschlussklemmen 22 und 23 entweder die an dem Kondensator 20 abfallende Kondensatorspannung oder aber eine Nullspannung erzeugbar. Um bei Ausfall eines einzelnen Submoduls nicht den Ausfall des gesamten Gleichspannungsschalters 1 beklagen zu müssen, ist jedes Submodul 19 durch einen schnellen mechanischen oder elektronischen Schalter 24 überbrückbar. Ferner dient eine Diode 25 zwischen den Anschlussklemmen 22 und 23 zum Führen hoher Kurzschlussströme. Soll das Submodul 19 Teil der Leistungsschalteinheit 14 sein, ist es zweckmäßig, dem Kondensator 20 einen Ableiter parallel zu schalten. Ein solcher Ableiter 12 ist für die Submodule 19 der Kommutierungsmittel 15 nicht erforderlich. Sie dienen nur zur Erzeugung einer Gegenspannung im Betriebsstrompfad 4 und so zur Erzeugung eines Stromnulldurchgangs im mechanischen Schalter 7.

Halbbrücken gemäß Figur 4 können den Stromfluss in nur einer Richtung unterbrechen. Ein Stromfluss von der in Figur 4 gezeigten zweiten Submodulanschlussklemme 23 zur ersten Submodulanschlussklemme 22 würde über die zwischen diesen Klemmen angeordnete ungesteuerte Freilaufdiode 11 führen. Eine Steuerung des Stromes ist daher nicht möglich.

Eine Beeinflussung beider Stromrichtungen kann jedoch mit einer Vollbrückenschaltungen gemäß Figur 5 erzielt werden. In Figur 5 ist ein Submodul 19 verdeutlicht, das eine Vollbrückenschaltung darstellt. Dem Kondensator 20 sind zwei Reihenschaltungen 21a und 21b parallel geschaltet. Jede Reihenschaltung 21a, 21b weist zwei ein- und abschaltbare Leistungshalbleiterschalter 10 mit gegensinniger Freilaufdiode auf. Submodulanschlussklemmen 22, 23 sind jeweils mit einem Potenzialpunkt zwischen den Leistungshalbleiterschaltern 10 verbunden.

Zum Zuschalten des Gleichspannungsnetzes 1 wird die Anschlussklemme 3 des Gleichspannungsschalters 1 zunächst mit dem zuzuschaltenden Gleichspannungsnetzabschnitt verbunden. Der Schalter 7 im Betriebsstrompfad 4 ist geöffnet. Anschließend wird der Gleichspannungsschalter 1 über den Ladezweig 16 betriebsbereit gemacht, indem der Schalter 17 geschlossen und der Abschaltstrompfad 9 somit über den ohmschen Widerstand 18 mit einem Erdpotenzial verbunden wird. Im Falle von Submodulen 19 gemäß Figur 4 oder 5 können nun nach Anlegen einer Gleichspannung an die Anschlussklemme 2, die dazu mit einem Pol einer Gleichspannungsquelle verbunden wird, die Kondensatoren 20 der Submodule 19 aufgeladen werden. Auch die Steuerelektronik der Leistungshalbleiterschalter, die aus der an den abschaltbaren Leistungshalbleiterschaltern 10 abfallenden Spannung gespeist wird, ist jetzt betriebsbereit.

Ist die Leistungsschalteinheit 14 betriebsbereit, kann der Schalter 17 des Ladezweigs 16 geöffnet und mit einer zweckmäßigen Ansteuerung der Leistungshalbleiterschalter 10 der Leistungsschalteinheit 14, der mit der Anschlussklemme 3 verbundene Gleichspannungsnetzabschnitt kontrolliert zugeschaltet werden, wobei die Spannung rampenförmig hochgefahren wird. Dies ist jedoch nur ohne Weiteres möglich, wenn die Submodule 19 der Kommutierungsmittel 15 Halbbrückenschaltungen gemäß Figur 4 ausbilden. Im Falle von Vollbrückenschaltungen müssen diese entweder überbrückt oder aber die Submodule 19 zuvor betriebsbereit gemacht werden, um anschließend die Leistungshalbleiterschalter 10 in ihre Durchgangsstellung zu überführen. Hierzu wäre der Ladezweig beispielsweise mit dem Potenzialpunkt zwischen den Kommutierungsmitteln 15 und der Klemme 3 zu verbinden. Hierzu könnten zweckmäßige Schalter eingesetzt werden. Abweichend hiervon ist ein zweiter Ladungszweig an dieser Stelle vorgesehen.

Figur 6 zeigt einen weiteren Gleichspannungsschalter 1 zur Durchführung des erfindungsgemäßen Verfahrens. Der Gleichspannungsschalter 1 weist wieder eine erste Anschlussklemme 2 sowie eine zweite Anschlussklemme 3 auf. Zwischen den Anschlussklemmen 2 und 3 erstreckt sich ein Betriebsstrompfad 4, in dem zwei mechanische Schalter 26 und 27 in Reihe angeordnet sind. Ferner ist ein Abschaltstrompfad 9 erkennbar, mit dem der mechanische Schalter 26 überbrückbar ist. Im Abschaltstrompfad 9 ist eine Leistungsschalteinheit 14 angeordnet, die aus einer Reihenschaltung aus Submodulen 19 gemäß einer der Figuren 3, 4 oder 5 besteht. Ferner ist im Abschaltstrompfad 9 ein dritter mechanischer Schalter 29 vorgesehen. Der Potenzialpunkt zwischen der Leistungsschalteinheit 14 und dem dritten mechanischen Schalter 29 ist mit dem Ladezweig 16 und somit mit Erdpotenzial verbindbar. Über einen vierten mechanischen Schalter 28 kann der Strompfad zwischen der Anschlussklemme 2 und dem angeschlossenen Ladezweig 16 unterbrochen werden, so dass der Strom von der Anschlussklemme 2 zur Erde nur über die Leistungsschalteinheit 14 fließen kann und die gegebenenfalls dort angeordneten Energiespeicher 20 lädt.

Zur Strombegrenzung sind wieder zwei Induktivitäten 5 in Gestalt von Spulen oder dergleichen vorgesehen. In dem Abschaltstrompfad 9 können nun wiederum auch figürlich nicht dargestellte Kommutierungsmittel angeordnet sein, die für den späteren Betrieb des Gleichspannungsschalters 1 wesentlich sind.

Figur 7 zeigt ein von Figur 6 etwas abweichendes Ausführungsbeispiel eines Gleichspannungsschalters 1, wobei die mechanischen Schalter 28 und 29 in unmittelbarer Nähe der Anschlussklemmen 2 beziehungsweise 3 angeordnet sind. Der vierte mechanische Schalter 28 liegt nun im Betriebsstrompfad 4, entsprechendes gilt für den dritten Schalter 29. Die Dioden 30 und 31 verhindern einen Stromfluss von den Anschlussklemmen 2 oder 3 direkt zum angeschlossenen Ladezweig 16, ohne dass der Strom über die Leistungsschalteinheit 14 fließt. Somit ist eine Aufladung der Energiespeicher der Leistungsschalteinheit 14 mittels des Ladezweiges 16 möglich.

Das erfindungsgemäße Verfahren sei nun beispielhaft anhand der Figuren 8, 9, 10 und 11 für einen Schalter gemäß Figur 6 verdeutlicht. Zunächst befinden sich alle mechanischen Schalter 26, 27, 28 und 29 in ihrer geöffneten Stellung. Die Anschlussklemme 2 wird mit einer Gleichspannungsquelle, beispielsweise dem positiven Pol eines Gleichspannungsnetzes, und die Anschlussklemme 3 mit dem zuzuschaltenden Gleichspannungsnetzabschnitt verbunden. In dem anfänglichen Zustand befindet sich das zuzuschaltende Gleichspannungsnetz in etwa auf Erdpotenzial. Der Einfachheit sei angenommen, dass die Leistungsschalteinheit 14 aus einer Reihenschaltung von Submodulen gemäß Figur 5 - also aus Vollbrücken - besteht. Zum Aufladen der Kondensatoren 20 wird der mechanische Schalter 17, des Ladeteils 16 sowie der mechanische Schalter 27 im Betriebsstrompfad 4 geschlossen. Über die Leistungsschalteinheit 14 fließt somit ein Ladestrom, dessen Größe vor dem Widerstand 18 des Ladezweigs 16 bestimmt ist. An den Leistungshalbleiterschaltern 10 fällt ferner eine Spannung ab, mit deren Hilfe die Elektronik der ein- und abschaltbaren Leistungshalbleiterschalter 10 mit der notwendigen Energie versorgt wird.

Das Aufladen der Kondensatoren 20 ist in Figur 9 verdeutlicht, wobei der Strompfad des Ladestroms I figürlich verdeutlicht ist.

Sind Kondensatoren 20 geladen und ist die Elektronik betriebsbereit, wird der Schalter 17 des Ladezweigs 16 geöffnet und der dritte mechanische Schalter 29 geschlossen, so dass ein kontrolliertes Zuschalten des an der Anschlussklemme 3 angeschlossenen Gleichspannungsnetzabschnitts erfolgen kann. Hierbei werden die Leistungshalbleiterschalter 10 der Leistungsschalteinheit 14 gezielt angesteuert, so dass ein langsames Hochfahren der Spannung erfolgt. Entspricht die an der Anschlussklemme 3 abfallende Gleichspannung in etwa der an der Anschlussklemme 2 anliegenden Spannung, wird der erste Schalter 26 im Betriebsstrompfad 4 geschlossen. Der Strom wird somit über den Betriebsstrompfad 4 geführt.

Figuren 12 bis 15 verdeutlichen ein Ausführungsbeispiel des erfindungsgemäßen Verfahrens mit Hilfe eines Gleichspannungsschalters 1 gemäß Figur 7. Zunächst werden zum Aufladen der Energiespeicher 20 der Leistungshalbleiterschalter 14 sowie zum Betreiben der Elektronik der ein- und abschaltbaren Leistungshalbleiterschalter die Schalter 17, 27 sowie 28 geschlossen. In Figur 13 ist der Ladestromfluss I zum Aufladen der Energiespeicher 20 verdeutlicht.

Anschließend wird der Schalter 17 des Ladezweigs 16 geöffnet und der Schalter 29 an der Anschlussklemme 3 geschlossen. In dieser Schalterstellung kann nunmehr ein kontrolliertes Aufladen des an die Anschlussklemme 3 angeschlossenen Gleichspannungsnetzabschnitts erfolgen. Hierzu werden die ein- und abschaltbaren Leistungshalbleiterschalter 10 der Leistungsschalteinheit 14 gezielt und kontrolliert angesteuert. Durch Schließen des Schalters 17 ist auch bei Normalbetriebszustand ein Laden der Energiespeicher 20 ermöglicht. Die eingebauten Dioden 30, 31 zwingen den Ladestrom über die Leistungsschalteinheit 14 zur Erde hin abzufließen.

## Patentansprüche

1. Verfahren zum Zuschalten eines Gleichspannungsnetzabschnitts mittels eines zwei Anschlussklemmen (2,3) aufweisenden Gleichspannungsschalters (1), der einen Betriebsstrompfad (4) mit einem mechanischen Schalter (7) und einen den mechanischen Schalter (7) überbrückenden Abschaltstrompfad (9) aufweist, in dem ein- und abschaltbare Leistungshalbleiterschalter (10) angeordnet sind, wobei der Abschaltstrompfad (9) einen größeren elektrischen Widerstand aufweist als der von ihm überbrückte Abschnitt des Betriebsstrompfades (9),
**dadurch gekennzeichnet, dass**
- der mechanische Schalter (7) geöffnet und ein Stromfluss über den Abschaltstrompfad (9) blockiert wird,
- anschließend die erste Anschlussklemme (2) mit einem Pol einer Gleichspannungsquelle und die zweite Anschlussklemme (3) mit einem Pol des Gleichspannungsnetzabschnitts verbunden werden,
- schließlich der Gleichspannungsnetzabschnitt durch Ansteuerung der Leistungshalbleiterschalter (10) kontrolliert mit Spannung beaufschlagt wird und
- der mechanische Schalter (7) anschließend geschlossen wird.

2. Verfahren nach Anspruch 1,
**dadurch gekennzeichnet, dass** der Abschaltstrompfad (9) nach dem Anschluss eines Pols der Gleichspannungsquelle und vor dem kontrollierten Zuschalten des Gleichspannungsnetzabschnitts mittels eines Ladezweigs (16), der einen ohmschen Widerstand (18) aufweist, mit Erdpotenzial verbunden wird.

3. Verfahren nach Anspruch 1,
**dadurch gekennzeichnet, dass** vor dem kontrollierten Zuschalten des Gleichspannungsnetzabschnitts der Abschaltstrompfad (9) mittels eines Ladezweigs (16), der einen ohmschen Widerstand (18) aufweist, mit einem Gegenpol einer Gleichspannungsquelle verbunden wird.

4. Verfahren nach Anspruch 3,
**dadurch gekennzeichnet, dass** der Abschaltstrompfad (9) vor dem Verbinden der ersten Anschlussklemme (2) mit einem Pol der Gleichspannungsquelle mit dem Gegenpol der Gleichspannungsquelle verbunden wird.

5. Verfahren nach einem der vorhergehenden Ansprüche,
**dadurch gekennzeichnet, dass** in dem Abschaltstrompfad (9) eine Reihenschaltung aus zweipoligen Submodulen (19) angeordnet ist, die jeweils einen Energiespeicher (20) und eine Leistungshalbleiterschaltung (21) parallel zum Energiespeicher (20) aufweisen, die so mit Submodulanschlussklemmen (22,23) des Submoduls (19) verschaltet ist, dass bei entsprechender Ansteuerung der Leistungshalbleiterschalter (10) der Leistungshalbleiterschaltung (21) entweder die an dem Energiespeicher (20) abfallende Spannung oder aber eine Nullspannung an den Submodulanschlussklemmen (22,23) erzeugbar ist.

6. Verfahren nach Anspruch 5,
**dadurch gekennzeichnet, dass** die Submodule (9) zumindest teilweise eine Halbbrückenschaltung ausbilden, wobei dem jeweiligen Energiespeicher (20) eine Reihenschaltung (21) aus zwei ein- und abschaltbaren Leistungshalbleiterschaltern (10) mit gegensinnig parallelen Freilaufdioden (11) parallel geschaltet ist, wobei eine erste Submodulanschlussklemme (22) mit dem Potenzialpunkt zwischen den Leistungshalbleiterschaltern (10) und die zweite Submodulanschlussklemme (23) mit einem Pol des Energiespeichers (20) verbunden ist.

7. Verfahren nach Anspruch 5 oder 6,
**dadurch gekennzeichnet, dass** die Submodule (19) zumindest teilweise eine Vollbrückenschaltung ausbilden, wobei dem jeweiligen Energiespeicher (20) zwei Reihenschaltungen (21a,21b) aus jeweils zwei ein- und abschaltbaren Leistungshalbleiterschaltern (10) mit gegensinnig parallelen Freilaufdioden (11) parallel geschaltet sind und die erste Submodulanschlussklemme (22) mit dem Potenzialpunkt zwischen den Leistungshalbleiterschaltern (10) der ersten Reihenschaltung (21a) und die zweite Submodulanschlussklemme (23) mit dem Potenzialpunkt zwischen den Leistungshalbleiterschaltern (10) der zweiten Reihenschaltung (21b) verbunden ist.

8. Verfahren nach einem der Ansprüche 5 bis 7,
**dadurch gekennzeichnet, dass** den Submodulen (19) Varistoren oder Ableiter (12) parallel geschaltet sind.

## Claims

1. Method for connecting a DC voltage power supply system section by means of a DC voltage switch (1), having two connection terminals (2, 3), that has an operating current path (4), having a mechanical switch (7), and a disconnection current path (9), bypassing the mechanical switch (7), in which power semiconductor switches (10) that can be switched on and off are arranged, wherein the disconnection current path (9) has a greater electrical resistance than the section of the operating current path (9) that is bypassed by it,
**characterized in that**
- the mechanical switch (7) is opened and a flow of current via the disconnection current path (9) is blocked,
- the first connection terminal (2) is then connected to a pole of a DC voltage source and the second connection terminal (3) is connected to a pole of the DC voltage power supply system section,
- finally, the DC voltage power supply system section undergoes controlled application of a voltage by virtue of actuation of the power semiconductor switches (10), and
- the mechanical switch (7) is then closed.

2. Method according to Claim 1,
**characterized in that**
the disconnection current path (9) is connected to earth potential, following the connection of a pole of the DC voltage source and prior to the controlled connection of the DC voltage power supply system section, by means of a charging branch (16) that has a nonreactive resistance (18).

3. Method according to Claim 1,
**characterized in that**
prior to the controlled connection of the DC voltage power supply system section, the disconnection current path (9) is connected to an opposite pole of a DC voltage source by means of a charging branch (16) that has a nonreactive resistance (18) .

4. Method according to Claim 3,
**characterized in that**
the disconnection current path (9) is connected, prior to the connection of the first connection terminal (2) to a pole of the DC voltage source, to the opposite pole of the DC voltage source.

5. Method according to one of the preceding claims,
**characterized in that**
the disconnection current path (9) contains a series circuit comprising two-pole submodules (19) that each have an energy store (20) and a power semiconductor circuit (21) in parallel with the energy store (20), which power semiconductor circuit is connected up to submodule connection terminals (22, 23) of the submodule (19) such that appropriate actuation of the power semiconductor switches (10) of the power semiconductor circuit (21) prompts either the voltage drop across the energy store (20) or else a zero voltage to be able to be produced on the submodule connection terminals (22, 23).

6. Method according to Claim 5,
**characterized in that**
at least some of the submodules (9) form a half-bridge circuit, wherein the respective energy store (20) has a series circuit (21), comprising two power semiconductor switches (10) that can be switched on and off, with parallel freewheeling diodes (11) in the opposite sense, connected in parallel with it, wherein a first submodule connection terminal (22) is connected to the potential point between the power semiconductor switches (10) and the second submodule connection terminal (23) is connected to a pole of the energy store (20).

7. Method according to Claim 5 or 6,
**characterized in that**
at least some of the submodules (19) form a full-bridge circuit, wherein the respective energy store (20) has two series circuits (21a, 21b), each comprising two power semiconductor switches (10) that can be switched on and off, with parallel freewheeling diodes (11) in the opposite sense, connected in parallel with it and the first submodule connection terminal (22) is connected to the potential point between the power semiconductor switches (10) of the first series circuit (21a) and the second submodule connection terminal (23) is connected to the potential point between the power semiconductor switches (10) of the second series circuit (21b) .

8. Method according to one of Claims 5 to 7,
**characterized in that**
the submodules (19) have varistors or arrestors (12) connected in parallel with them.

## Revendications

1. Procédé de mise en circuit d'un tronçon de réseau de tension continu au moyen d'un interrupteur (1) de tension continue, qui a deux bornes (2, 3) de connexion, un trajet (4) de courant de fonctionnement ayant un interrupteur (7) mécanique et un trajet (9) de courant de mise hors circuit, qui court-circuite l'interrupteur (7) mécanique et dans lequel sont montés des disjoncteurs à semi-conducteur pouvant être mis en circuit et hors circuit, le trajet (9) de courant de mise hors circuit ayant une résistance électrique plus grande que le tronçon qu'il court-circuite du trajet (9) de courant de fonctionnement,
**caractérisé en ce que**
- on ouvre l'interrupteur (7) mécanique et on bloque un flux de courant passant le trajet (9) de courant de mise hors circuit,
- ensuite on relie la première borne de connexion à un pôle d'une source de tension continue et la deuxième borne (3) de connexion à un pôle du réseau de tension continue,
- enfin, on applique au tronçon du réseau de tension continue une tension de manière contrôlée en commandant les disjoncteurs (10) à semi-conducteur et
- on ferme ensuite l'interrupteur (7) mécanique.

2. Procédé suivant la revendication 1,
**caractérisé en ce que**
l'on relie à un potentiel de terre, au moyen d'une branche (16) de charge qui a une résistance (18) ohmique, le trajet (9) de courant de mise hors circuit, après la connexion d'un pôle de la source de tension continue et avant la mise en circuit contrôlée du tronçon du réseau de tension continue.

3. Procédé suivant la revendication 1,
**caractérisé en ce que**
l'on relie à un pôle antagoniste d'une source de tension continue, au moyen d'une branche (16) de charge qui a une résistance (18) ohmique, le trajet (9) de courant de mise hors circuit, avant la mise en circuit contrôlée du tronçon du réseau de tension continue.

4. Procédé suivant la revendication 3,
**caractérisé en ce que**
l'on relie au pôle antagoniste de la source de tension continue le trajet (9) de courant de mise hors circuit, avant la liaison de la première borne (2) de connexion à un pôle de la source de tension continue.

5. Procédé suivant l'une des revendications précédentes,
**caractérisé en ce que**
dans le trajet (9) de courant de mise hors circuit est monté un circuit série composé de sous-modules (19) bipolaires, qui ont respectivement un accumulateur (20) d'énergie et un circuit (21) à semi-conducteur de puissance en parallèle à l'accumulateur (20) d'énergie, qui est câblé à des bornes (22, 23) de connexion du sous-module (19) de manière à pouvoir produire, en commandant de manière adéquate les disjoncteurs (10) à semi-conducteur du circuit (21) à semi-conducteur de puissance, soit la tension chutant aux bornes de l'accumulateur (20) d'énergie, soit sinon une tension nulle aux bornes (22, 23) de connexion des sous-modules.

6. Procédé suivant la revendication 5,
**caractérisé en ce que**
les sous-modules (9) sont constitués au moins en partie d'un circuit en demi-pont, dans lequel à chaque accumulateur (20) d'énergie est monté en parallèle un circuit (21) série composé de deux disjoncteurs (10) à semi-conducteur pouvant être mis en circuit et mis hors circuit et ayant des diodes (21) de roue libre en parallèle en sens contraire, une première borne (22) de connexion de sous-module étant reliée au point de potentiel entre les disjoncteurs (10) à semi-conducteur et la deuxième borne (23) de connexion de sous-module à un pôle de l'accumulateur (20) d'énergie.

7. Procédé suivant la revendication 5 ou 6,
**caractérisé en ce que**
les sous-modules (19) constituent au moins en partie un circuit en pont complet, dans lequel, à chaque accumulateur (20) d'énergie sont montés en parallèle deux circuits (21a, 21b) série composés chacun de deux disjoncteurs (10) à semi-conducteur pouvant être mis en circuit et hors circuit et ayant des diodes (11) de roue libre en parallèle en sens contraire et la première borne (22) de connexion du sous-module est reliée au point de potentiel entre les disjoncteurs (10) à semi-conducteur du premier circuit (21a) série et la deuxième borne (23) de connexion du sous-module est reliée au point de potentiel entre les disjoncteurs (10) à semi-conducteur du deuxième circuit (21b) série.

8. Procédé suivant l'une des revendications 5 à 7,
**caractérisé en ce que**
des varistances ou des parafoudres (12) sont montés en parallèle aux sous-modules (19).
